# EUROPÄISCHE PATENTSCHRIFT

(11) **EP 0 645 585 B1**
(45) Veröffentlichungstag und Bekanntmachung des Hinweises auf die Patenterteilung: **10.12.1997**
(21) Anmeldenummer: 94113810.9
(22) Anmeldetag: 02.09.1994
(51) Int. Cl.: F23G 5/50, F23G 7/08

(54) **Verfahren zum Betreiben einer Tauchung und Tauchung**
Water seal and its method of operation
Siphon et son mode de fonctionnement

(30) Priorität: 17.09.1993 DE 4331685
(43) Veröffentlichungstag der Anmeldung: 29.03.1995
(73) Patentinhaber: Linde Aktiengesellschaft, 65189 Wiesbaden (DE)
(72) Erfinder: Muschelknautz, Sebastian, Dr. Dipl.-Ing., D-81479 München (DE)
(74) Vertreter: Kasseckert, Rainer

(56) Entgegenhaltungen:
- DE-A- 3 341 849
- US-A- 3 892 519
- US-A- 3 901 643

## Beschreibung

Die Erfindung betrifft ein Verfahren zum Betreiben einer Tauchung vor Fackelsystemen bzw. vor Abgasverbrennungen, wobei ein Gasstrom über ein in eine Flüssigkeit getauchtes Tauchrohr in die Tauchung eingeleitet wird, sowie eine Tauchung. Eine solche Tauchung ist durch Dokument DE-A-3 341 849 bekannt.

Üblicherweise werden vor Fackeln bzw. vor Abgasverbrennungen aus sicherheitstechnischen Gründen Tauchungen installiert. Die Tauchungen haben dabei eine Doppelaufgabe zu erfüllen. Sie dienen zum einen als Flammenrückschlagsicherung, zum anderen aber auch als Drucksperre. Bisher bekannte Tauchungen erfüllen diese Doppelfunktion nur teilweise und in unbefriedigender Weise, da es beim Betrieb durch Standschwankungen des Flüssigkeitsspiegels innerhalb der Tauchung zu Gaspulsationen bzw. zum Auswurf von Flüssigkeit aus der Tauchung kommt. Der Flüssigkeitsauswurf ist unerwünscht, da hierbei Flüssigkeit, in der Regel Wasser, zur Fackel gelangt und die Verbrennung beeinträchtigt. Die Druckhaltung durch die Tauchung als Drucksperre ist notwendig, damit kein Sauerstoff in die Anlage vor der Tauchung eintreten kann. Bei den bekannten Tauchungen treten Gaspulsationen auf, die die Verbrennung in der Fackel bzw. in einem Ofen erheblich stören und die Betriebssicherheit der Anlage in Frage stellen.

Der vorliegenden Erfindung liegt daher die Aufgabe zugrunde, ein Verfahren der eingangs genannten Art und eine Tauchung aufzuzeigen, die einen Flüssigkeitsaustrag aus der Tauchung durch eine nahezu 100 %ige Abscheidung der Flüssigkeit in der Tauchung verhindern. Außerdem soll eine Pulsation des Gasstroms wirksam unterbunden werden.

Diese Aufgabe wird erfindungsgemäß dadurch gelöst, daß beim Betrieb der Tauchung die folgenden Verfahrensschritte eingehalten werden:
a) Der Gasstrom wird durch die aufgestaute Flüssigkeit mit einer Umkehr der Strömungsrichtung um 160 bis 200°, vorzugsweise um 180°, umgelenkt, wobei ein Teil der Flüssigkeit durch die Gasströmung mitgerissen wird und Gas und Flüssigkeit verwirbelt werden.
b) Die resultierende Gas/Flüssigkeitsströmung wird gegen einen Prallschirm mit Abweiskragen geführt und erfährt an diesen eine Umlenkung der Strömungsrichtung um 140 bis 200°, vorzugsweise um 180°.
c) Durch die Umlenkung der Strömungsrichtung bildet sich ein Flüssigkeitsfilm aus.
d) Der Flüssigkeitsfilm wird durch Einbauten in einzelne Flüssigkeitssträhnen aufgespalten.
e) Die Flüssigkeitssträhnen fließen in einen Sammelraum der Tauchung ab, während das Gas bei erneuter Umkehr der Strömungsrichtung durch die Zwischenräume zwischen den Flüssigkeitssträhnen nach oben abströmt.

Überraschenderweise hat sich nämlich gezeigt, daß trotz der verhältnismäßig einfachen Betriebsweise der Tauchung eine nahezu vollständige Abscheidung der Flüssigkeit vom Gasstrom zur Fackel bzw. zur Abgasverbrennung erreicht werden kann. Die Abscheidung der Flüssigkeit wird im wesentlichen durch das Umlenken der Strömung erzielt. Dabei entsteht ein Flüssigkeitsfilm, der in einzelne Flüssigkeitssträhnen aufgespalten wird, damit die Flüssigkeit nicht erneut durch das nach oben abströmende Gas zerstäubt wird. Dabei wird zur Erhöhung des Abscheidegrades ausgenutzt, daß die einzelnen Flüssigkeitssträhnen in der Gasströmung mitgeführte Tropfen aufnehmen und ansammeln können, während gleichzeitig durch den Zwischenraum zwischen Flüssigkeitssträhnen die Gasströmung nach oben aus der Tauchung abströmen kann, ohne in nennenswertem Maße Flüssigkeit aus der Tauchung auszutragen.

Beim Betreiben der Tauchung sollte beachtet werden, daß über einen bestimmten Zeitraum hinweg die Menge an Flüssigkeit aus dem Sammelraum abgezogen wird, die über die Gasströmung aus der aufgestauten Flüssigkeit ausgeworfen wird. Gleichzeitig muß, um die Drucksperre wirksam aufrechtzuerhalten, eine gleichgroße Menge Flüssigkeit in den aufgestauten Bereich unterhalb des Tauchrohrs eingeleitet werden.

Diese Rückströmung wird durch hydrostatischen Druckaufbau im Sammelraum erreicht.

Mit Vorteil wird innerhalb der Tauchung über die Strömung der durch die Gasströmung mitgerissenen Flüssigkeit und über eine Rückströmung in die aufgestaute Flüssigkeit ein Umlauf der Flüssigkeit aufrechterhalten.

Diese Verfahrensführung hat den Vorteil, daß sich der Flüssigkeitsumlauf (Zirkulation) selbst regelt. Vorteilhafterweise wird dies dadurch bewerkstelligt, daß die Flüssigkeitssträhnen in einen äußeren Ringraum der Tauchung abfließen, wobei die Flüssigkeit von dort in einen Speicherraum und vom Speicherraum über mindestens eine Rückfüllöffnung, bevorzugt ein Rückfüllrohr, in einen inneren Ringraum strömt, wo die Gasströmung durch das Tauchrohr gegen die Flüssigkeit geführt wird. Ein so betriebener Flüssigkeitsumlauf verhindert durch seine Massenträgheit wirksam ein Schwingen des Flüssigkeitsspiegels im inneren und äußeren Ringraum und unterbindet damit einen mit den Schwingungen der Flüssigkeitsspiegel in den beiden Ringräumen verbundenen pulsierenden Gasaustrag aus der Tauchung.

Mit Vorteil werden als Flüssigkeitssträhnen erzeugende Einbauten Abweisbleche eingesetzt. Die Flüssigkeitssträhnen können dabei durch mehrere Reihen von Abweisblechen, bevorzugterweise durch zwei Reihen, erzeugt werden. Die Reihen von Abweisblechen sollten dabei in vertikaler Richtung versetzt angeordnet sein, so daß die Flüssigkeitssträhnen von den zuerst angeströmten Abweisblechen auf die Abweisbleche der darunter angeordneten Reihe von Abweisblechen treffen.

Dies wird dadurch erreicht, daß die an einer in Strömungsrichtung ersten bis vorletzten Reihe von Abweisblechen entstehenden Flüssigkeitssträhnen auf die in Strömungsrichtung nachfolgende Reihe von Abweisblechen geführt wird. Das bewirkt eine gute Trennung der flüssigen von der gasförmigen Phase bei geringer Reibung und gewährleistet einen hohen Abscheidegrad in der Tauchung bei einem relativ niedrigen Druckverlust.

In Weiterbildung der Erfindung wird der Gasstrom über ein mit einem Sägezahnprofil ausgebildetes Tauchrohrende gegen die aufgestaute Flüssigkeit geleitet. Der Vorteil dieser Verfahrensführung wird deutlich, wenn zunächst die Funktionsweise der Tauchung bei unterschiedlich starken Gasströmungen betrachtet wird. Ohne Gasströmung (in Ruhe und ohne Vordruck) stellt sich im inneren und äußeren Ringraum ein gleicher Flüssigkeitsspiegel ein. Bei beginnender und leichter Gasströmung wird der Spiegel im inneren Ringraum abgesenkt, bis die ersten Gasblasen aus den Ecken der Sägezähne austreten können. Durch das Volumen der aufsteigenden Gasblasen steigt der Gemischspiegel im inneren Ringraum über die Höhe des Flüssigkeitsspiegels im äußeren Ringraum an. Bei einer mittleren Gasbelastung, bei der die Tauchung betrieben werden sollte, wird ein großer Teil der Flüssigkeit aus dem inneren Ringraum in den äußeren Ringraum verdrängt, wobei durch den hydrostatischen Druck im äußeren Ringraum die Flüssigkeit durch die Rückfüllöffnung(en) in den inneren Ringraum zurückfließt. Dabei stellt sich ein pulsationsfreier Betrieb ein. Oberhalb einer maximalen Gasbelastung schließlich ist der Staudruck des Gases an der bzw. den Rückfüllöffnung(en) so groß, daß die umlaufende Flüssigkeit gestaut wird und nicht mehr durch die Rückfüllöffnung(en) in den inneren Ringraum zurückfließen kann. Das Gas kann dann ohne Flüssigkeit und mit geringem Druckverlust durch die Tauchung strömen. Durch die Sägezähne am Tauchrohrende wird also erreicht, daß bei relativ kleinen Gasbelastungen bereits ein Betriebszustand einer mittleren Gasbelastung erreicht wird, bei welcher der Flüssigkeitsspiegel im äußeren Ringraum über dem des inneren Ringraumes steht.

Durch eine Schrägverzahnung der Sägezähne des Tauchrohrendes kann eine Drallströmung erzeugt werden. Dadurch kann die anschließende Auftrennung der gasförmigen und flüssigen Phase unterstützt werden.

In weiterer Ausgestaltung des erfindungsgemäßen Verfahrens wird die Tauchung so betrieben, daß eine Beladung der Gas/Flüssigkeitsströmung, d.h. ein Verhältnis von Masse der Flüssigkeit zur Masse des Gases, zwischen 3 und 5 auftritt.

Die erfindungsgemäße Tauchung ist gekennzeichnet durch ein zentral und vertikal angeordnetes Tauchrohr, einen um das untere Tauchrohrende angeordneten inneren Ringraum, der nach außen durch ein über das untere Tauchrohrende ragendes Führungsrohr begrenzt ist, einen unter einem Winkel von 70 bis 110°, vorzugsweise senkrecht, zum Tauchrohr angeordneten Prallschirm mit einem an dessen äußeren Ende unter einem Winkel von 70 bis 110°, vorzugsweise 90°, angeordneten Abweiskragen, auf dem Flüssigkeitssträhnen erzeugende Einbauten angebracht sind, und einen mit dem inneren Ringraum strömungstechnisch verbundenen Sammelraum, der nach außen vom Außenmantel der Tauchung begrenzt wird.

Die erfindungsgemäße Tauchung zeichnet sich durch eine relativ einfache Bauweise aus, die es jedem Fachmann problemlos ermöglicht, die Tauchung für einen speziellen Anwendungsfall auszulegen. Insbesondere kann dabei besonders gut der Druckverlust der Tauchung bei einer bestimmten Gasströmung und Flüssigkeitsbeladung berechnet bzw. abgeschätzt werden. Damit läßt sich die Sicherheit der Anlage wesentlich erhöhen.

In Ausgestaltung der erfindungsgemäßen Tauchung bestehen die Einbauten aus symmetrisch angeordneten Abweisblechen. Bevorzugt sind die Abweisbleche dachförmig, d.h. in Form eines auf den Kopf gestellten "V", mit einem Winkel von 15 bis 90°, vorzugsweise 20 bis 40°, ausgebildet. Die oben beschriebenen Vorteile der Tauchung ergeben sich, wenn das untere Ende des Tauchrohres ein Sägezahnprofil aufweist. Wie bereits erwähnt, können die Sägezähne zur Erzeugung einer Drallströmung schräg angeordnet sein.

In der erfindungsgemäßen Tauchung wird der innere Ringraum auf seiner Innenseite durch zumindest eine Rückfüllöffnung, vorzugsweise ein zentral angeordnetes Rückfüllrohr, mit dem Sammelraum strömungstechnisch verbunden. Bei der Verwendung eines zentral angeordneten Rückfüllrohres sollte dieses den inneren Ringraum auf seiner Innnenseite begrenzen.

Mit Vorteil weist dabei der Durchmesser der Rückfüllöffnung bzw. des Rückfüllrohres 20 bis 50 %, vorzugsweise 30 bis 40 %, des Durchmessers des Tauchrohres auf.

In Weiterbildung der erfindungsgemäßen Tauchung sind der innere Ringraum und der Sammelraum nicht direkt über die Rückfüllöffnung(en) bzw. das/die Rückfüllrohr(e) verbunden, sondern die Rückfüllöffnung(en) bzw. das/die Rückfüllrohr(e) ist/sind in eine Zwischenwand eingebaut, die zusammen mit dem Führungsrohr einen Speicherraum begrenzt, der Öffnungen zu einem äußeren Ringraum aufweist, d.h. der Sammelraum wird unterteilt in einen äußeren Ringraum und einen Speicherraum. Dies kann beispielsweise durch eine Verlängerung des Führungsrohres zum Standboden der Tauchung bewerkstelligt werden. Auf diese Art kann durch die erhöhte Schwingungsdämpfung die Gefahr auftretender Schwingungen der Flüssigkeit in der Tauchung noch wirksamer verhindert werden. Als besonders geeignet haben sich dabei Öffnungen zwischen Speicherraum und äußerem Ringraum in Form von im unteren Bereich des Speicherraumes angeordneten Schlitzen oder Lochreihen bewährt.

Vorteilhafterweise beträgt die Gesamtfläche der Öffnungen im Führungsrohr das 1- bis 5-fache der Querschnittsfläche der Rückfüllöffnung(en) bzw. des/der Rückfüllrohre(s). In diesem Fall wirkt bzw. wirken insbesondere die Rückfüllöffnung(en) bzw. das/die Rückfüllrohr(e) als Dämpfungsglied für Schwingungen der Flüssigkeit im inneren und äußeren Ringraum.

Im folgenden wird die Erfindung anhand eines Ausführungsbeispiels einer erfindungsgemäßen Tauchung näher erläutert.

Hierbei zeigt:
- Fig. 1:: eine erfindungsgemäße Tauchung.

Eine Gasströmung 1 wird über ein zentral und vertikal angeordnetes Tauchrohr 2 in die Tauchung eingeleitet. Durch den Druck der Gasströmung 1 wird die Flüssigkeit im inneren Ringraum 4 bei einer mittleren Gasbelastung auf einem Flüssigkeitsstand gehalten, der unterhalb des Flüssigkeitsstandes des äußeren Ringraumes 10 liegt. Die Gasströmung 1 wird zwischen den Sägezähnen 3 des Tauchrohrendes um 180° umgelenkt, wobei Flüssigkeit aus dem inneren Ringraum 4 mitgerissen und ausgeworfen wird.

Die Flüssigkeit strömt teilweise unter Einwirkung der leicht rotierenden Gasströmung 15 als Wandfilm am Führungsrohr 8 entlang nach oben. Flüssigkeitstropfen werden von der Gasströmung aufgenommen, wobei sich eine Gas/Flüssigkeitsströmung bildet. Diese trifft mit hoher Geschwindigkeit auf den senkrecht zum Tauchrohr 2 angeordneten Prallschirm 12, der mit einem am äußeren Ende des Prallschirmes befestigten, parallel zum Tauchrohr 2 angeordneten Abweiskragen 13 ausgestattet ist. Auf der Innenseite des Abweiskragens 13 sind in zwei Reihen Abweisbleche 14 montiert. Die Strömung wird durch den Prallschirm 12 und den Abweiskragen 13 um etwa 180° umgelenkt, wodurch sich ein Flüssigkeitsfilm ausbildet. Der Flüssigkeitsfilm wird durch die als Strömungsteiler wirkenden Abweisbleche 14 in einzelne Flüssigkeitssträhnen zerteilt.

In den entstehenden Zwischenräumen zwischen den Flüssigkeitssträhnen kann das Gas nahezu ungehindert bei geringem Druckverlust und, ohne Flüssigkeit mitzureißen, nach oben aus der Tauchung entweichen (17). Die Flüssigkeitssträhnen strömen (16), durch die Wirkung der Gravitation und durch Impulserhaltung bedingt, in die im äußeren Ringraum 10 aufgestaute Flüssigkeit ab, wobei die Flüssigkeitssträhnen im wesentlichen über den Außenmantel 9 der Tauchung in die Flüssigkeit des äußeren Ringraumes 10 abfließen. Die bereits erfolgte Phasentrennung ermöglicht dabei einen nahezu pulsationsfreien Betrieb der Tauchung. Die Flüssigkeit gelangt vom äußeren Ringraum 10 über die am unteren Ende des Führungsrohres 8 angebrachten Schlitze 11 in den Speicherraum 6. Dieser wird nach oben durch die Zwischenwand 7 begrenzt, wobei die Flüssigkeit vom Speicherraum 6 über das Rückfüllrohr 5 in den inneren Ringraum 4 fließt. Der äußere Ringraum 10 und der Speicherraum 6 sind nach unten durch die Bodenwand 18 abgeschlossen.

## Patentansprüche

1. Verfahren zum Betreiben einer Tauchung vor Fackelsystemen bzw. vor Abgasverbrennungen, wobei ein Gasstrom (1) über ein in eine Flüssigkeit getauchtes Tauchrohr (2) in die Tauchung eingeleitet wird, bei dem
der Gasstrom (1) durch die aufgestaute Flüssigkeit (4) mit einer Umkehr der Strömungsrichtung um 160 bis 200°, vorzugsweise um 180°, umgelenkt wird, wobei ein Teil der Flüssigkeit durch die Gasströmung mitgerissen wird und Gas und Flüssigkeit verwirbelt werden (15), dadurch gekennzeichnet
a) daß die resultierende Gas/Flüssigkeitsströmung (15) gegen einen Prallschirm (12) mit Abweiskragen (13) geführt wird und an diesen eine Umlenkung der Strömungsrichtung um 140 bis 200°, vorzugsweise um 180°, erfährt,
b) daß sich durch die Umlenkung der Strömungsrichtung ein Flüssigkeitsfilm ausbildet,
c) daß der Flüssigkeitsfilm durch Einbauten (14) in einzelne Flüssigkeitssträhnen aufgespalten wird und
d) daß die Flüssigkeitssträhnen in einen Sammelraum (10 + 6) der Tauchung abfließen (16), während das Gas bei erneuter Umkehr der Strömungsrichtung durch die Zwischenräume zwischen den Flüssigkeitssträhnen nach oben abströmt (17).

2. Verfahren nach Anspruch 1, dadurch gekennzeichnet, daß innerhalb der Tauchung über die Strömung der durch die Gasströmung mitgerissenen Flüssigkeit und über eine Rückströmung aus dem Sammelraum (10 + 6) in die aufgestaute Flüssigkeit ein Umlauf der Flüssigkeit aufrechterhalten wird.

3. Verfahren nach einem der Ansprüche 1 oder 2, dadurch gekennzeichnet, daß die Flüssigkeitssträhnen in einen äußeren Ringraum (10) der Tauchung abfließen, wobei die Flüssigkeit von dort in einen Speicherraum (6) und vom Speicherraum (6) über zumindest eine Rückfüllöffnung (5) in einen inneren Ringraum (4) strömt, wo die Gasströmung durch das Tauchrohr (2) gegen die Flüssigkeit geführt wird.

4. Verfahren nach einem der Ansprüche 1 bis 3, dadurch gekennzeichnet, daß Abweisbleche (14) als Flüssigkeitssträhnen erzeugende Einbauten eingesetzt werden.

5. Verfahren nach Anspruch 4, dadurch gekennzeichnet, daß die Flüssigkeitssträhnen durch mehrere, bevorzugt zwei, Reihen von Abweisblechen (14) erzeugt werden.

6. Verfahren nach Anspruch 5, dadurch gekennzeichnet, daß die an einer in Strömungsrichtung ersten bis vorletzten Reihe von Abweisblechen (14) entstehenden Flüssigkeitssträhnen auf die in Strömungsrichtung nachfolgende Reihe von Abweisblechen (14) geführt wird.

7. Verfahren nach einem der Ansprüche 1 bis 6, dadurch gekennzeichnet, daß der Gasstrom (1) über ein mit Sägezahnprofil ausgebildetes Tauchrohrende (3) gegen die aufgestaute Flüssigkeit geleitet wird.

8. Verfahren nach einem der Ansprüche 1 bis 7, dadurch gekennzeichnet, daß durch eine Schrägverzahnung der Sägezähne des Tauchrohrendes (3) eine Drallströmung erzeugt wird.

9. Verfahren nach einem der Ansprüche 1 bis 8, dadurch gekennzeichnet, daß die Gas/Flüssigkeitsströmung (15) eine Beladung, d.h. ein Verhältnis von Masse der Flüssigkeit zur Masse des Gases, von 3 bis 5 aufweist.

10. Tauchung mit einem zentral und vertikal in der Tauchung angeordneten Tauchrohr (2), gekennzeichnet durch einen um das untere Tauchrohrende (3) angeordneten inneren Ringraum (4), der nach außen durch ein über das untere Tauchrohrende (3) ragendes Führungsrohr (8) begrenzt ist, einen unter einem Winkel von 70 bis 110°, vorzugsweise senkrecht, zum Tauchrohr (2) angeordneten Prallschirm (12) mit einem an dessen äußerem Ende unter einem Winkel von 70 bis 110°, vorzugsweise 90°, angeordneten Abweiskragen (13), auf dem Flüssigkeitssträhnen erzeugende Einbauten (14) angebracht sind, und einen mit dem inneren Ringraum (4) strömungstechnisch verbundenen Sammelraum (10 + 6), der nach außen vom Außenmantel (9) der Tauchung begrenzt wird.

11. Tauchung nach Anspruch 10, dadurch gekennzeichnet, daß als Einbauten am Abweiskragen (13) symmetrisch angeordnete Abweisbleche (14) befestigt sind.

12. Tauchung nach Anspruch 11, dadurch gekennzeichnet, daß die Abweisbleche dachförmig mit einem Winkel von 15 bis 90°, vorzugsweise 20 bis 40°, ausgebildet sind.

13. Tauchung nach einem der Ansprüche 10 bis 12, dadurch gekennzeichnet, daß das untere Ende des Tauchrohres (2) ein Sägezahnprofil (3) aufweist.

14. Tauchung nach Anspruch 13, dadurch gekennzeichnet, daß die Sägezähne (3) schräg angeordnet sind.

15. Tauchung nach einem der Ansprüche 10 bis 14, dadurch gekennzeichnet, daß der innere Ringraum (4) durch zumindest eine Rückfüllöffnung, bevorzugt ein Rückfüllrohr (5), mit dem Sammelraum (10 + 6) strömungstechnisch verbunden ist.

16. Tauchung nach Anspruch 15, dadurch gekennzeichnet, daß der Durchmesser der Rückfüllöffnung bzw. des Rückfüllrohres (5) 20 bis 50 %, vorzugsweise 30 bis 40 %, des Durchmessers des Tauchrohres (2) aufweist.

17. Tauchung nach einem der Ansprüche 15 oder 16, dadurch gekennzeichnet, daß die Rückfüllöffnung(en) bzw. das/die Rückfüllrohr(e) (5) in eine Zwischenwand (7) eingebaut ist/sind, die zusammen mit dem Führungsrohr (8) einen Speicherraum (6) begrenzt, der Öffnungen (11) zu einem äußeren Ringraum (10) aufweist.

18. Tauchung nach Anspruch 17, dadurch gekennzeichnet, daß die Öffnungen (11) zwischen Speicherraum (6) und äußerem Ringraum (10) in Form von im unteren Bereich des Speicherraumes (6) angeordneten Schlitzen (11) oder Lochreihen ausgebildet sind.

19. Tauchung nach einem der Ansprüche 17 oder 18, dadurch gekennzeichnet, daß die Gesamtfläche der Öffnungen (11) das 1- bis 5-fache der Querschnittsfläche der Rückfüllöffnung(en) bzw. des/der Rückfüllrohre(s) (5) beträgt.

## Claims

1. Method of operating a liquid seal upstream of flare systems or of waste-gas combustion systems, a gas stream (1) being introduced into the liquid seal via a submerged pipe (2) which is submerged in a liquid, in which method the gas stream (1) is deflected by the accumulated liquid (4), with a reversal of the flow direction of from 160 to 200°, preferably 180°, some of the liquid being carried along by the gas flow, and gas and liquid being vortexed (15), characterized
a) in that the resulting gas/liquid flow (15) is guided against a baffle screen (12) with deflecting collar (13) and the flow direction is deflected thereon by from 140 to 200°, preferably 180°,
b) in that the deflection of the flow direction forms a liquid film,
c) in that the liquid film is split up into individual liquid streams by inserts (14), and
d) in that the liquid streams flow off (16) into a collecting space (10 + 6) of the liquid seal, while the gas, with a renewed reversal of the flow direction, flows off (17) upwards through the interspaces between the liquid streams.

2. Method according to Claim 1, characterized in that circulation of the liquid is maintained within the liquid seal via the flow of the liquid which is carried along by the gas flow and via a return flow from the collecting space (10 + 6) into the accumulated liquid.

3. Method according to one of Claims 1 or 2, characterized in that the liquid streams flow off into an outer annular space (10) of the liquid seal, the liquid flowing, from there, into a storage space (6) and from the storage space (6), via at least one refilling opening (5), into an inner annular space (4), where the gas flow is guided towards the liquid by way of the submerged pipe (2).

4. Method according to one of Claims 1 to 3, characterized in that deflecting plates (14) are used as liquid-stream-producing inserts.

5. Method according to Claim 4, characterized in that the liquid streams are produced by a plurality of, preferably two, rows of deflecting plates (14).

6. Method according to Claim 5, characterized in that the liquid streams produced on a first to penultimate row of deflecting plates (14), as seen in the flow direction, are guided onto the following row of deflecting plates (14), as seen in the flow direction.

7. Process according to one of Claims 1 to 6, characterized in that the gas stream (1) is directed towards the accumulated liquid via a submerged-pipe end (3) designed with a saw-tooth profile.

8. Method according to one of Claims 1 to 7, characterized in that a swirling flow is produced by the saw teeth of the submerged-pipe end (3) being arranged obliquely.

9. Method according to one of Claims 1 to 8, characterized in that the gas/liquid flow (15) has a loading ratio, i.e. a ratio of liquid mass to gas mass, of from 3 to 5.

10. Liquid seal having a submerged pipe (2) which is arranged centrally and vertically in the liquid seal, characterized by an inner annular space (4) which is arranged around the bottom submerged-pipe end (3) and is bounded on the outside by a guide pipe (8), which projects beyond the bottom submerged-pipe end (3), by a baffle screen (12) which is arranged at an angle from 70 to 110°, preferably perpendicularly, with respect to the submerged pipe (2) and has a deflecting collar (13) which is arranged, at the outer end of said baffle screen, at an angle of from 70 to 110°, preferably 90°, and on which liquid-stream-producing inserts (14) are provided, and by a collecting space (10 + 6) which is connected, in terms of flow, to the inner annular space (4) and is bounded on the outside by the outer jacket (9) of the liquid seal.

11. Liquid seal according to Claim 10, characterized in that symmetrically arranged deflecting plates (14) are fastened, as inserts, on the deflecting collar (13).

12. Liquid seal according to Claim 11, characterized in that the deflecting plates are designed in a roof shape with an angle of from 15 to 90°, preferably 20 to 40°.

13. Liquid seal according to one of Claims 10 to 12, characterized in that the bottom end of the submerged pipe (2) has a saw-tooth profile (3).

14. Liquid seal according to Claim 13, characterized in that the saw teeth (3) are arranged obliquely.

15. Liquid seal according to one of Claims 10 to 14, characterized in that the inner annular space (4) is connected, in terms of flow, to the collecting space (10 + 6) by at least one refilling opening, preferably a refilling tube (5).

16. Liquid seal according to Claim 15, characterized in that the diameter of the refilling opening or the refilling tube (5) is from 20 to 50%, preferably 30 to 40%, of the diameter of the submerged pipe (2).

17. Liquid seal according to one of Claims 15 or 16, characterized in that the refilling opening(s) or the refilling tube(s) (5) is/are incorporated in an intermediate wall (7) which, together with the guide pipe (8), bounds a storage space (6) which has openings (11) to an outer annular space (10).

18. Liquid seal according to Claim 17, characterized in that the openings (11) between the storage space (6) and the outer annular space (10) are designed in the form of slots (11), or rows of holes, arranged in the bottom region of the storage space (6).

19. Liquid seal according to one of Claims 17 or 18, characterized in that the entire surface area of the openings (11) is from 1 to 5 times the cross-sectional area of the refilling opening(s) or of the refilling tube(s) (5).

## Revendications

1. Procédé pour la mise en oeuvre d'un siphon isolateur disposé en amont de torchères ou de dispositifs de combustion de gaz en excès, selon lequel un flux de gaz (1) est admis dans le siphon via un tube plongeur (2) immergé dans un liquide, le flux de gaz (1) étant détourné par le liquide retenu (4) et subissant un renversement de la direction d'écoulement de 160 à 200°, de préférence de 180°, une fraction du liquide étant entraînée par le flux de gaz, et le gaz et le liquide étant entraînés dans un tourbillon (15), caractérisé en ce que :
a) le flux de gaz/liquide (15) résultant est amené contre un écran d'impact (12) pourvu d'un rebord de renvoi (13) et subit à cet endroit un renversement de la direction d'écoulement de 140 à 200°, de préférence de 180°;
b) le renversement de la direction d'écoulement donne lieu à la formation d'un film de liquide;
c) le film de liquide est dissocié en différents filets de liquide par des chicanes (14), et
d) les filets de liquide s'écoulent (16) dans un collecteur (10 + 6) du siphon, tandis que le gaz s'échappe vers le haut (17) après un nouveau renversement de la direction d'écoulement, par les espaces séparant les filets de liquide.

2. Procédé suivant la revendication 1, caractérisé en ce qu'à l'intérieur du siphon isolateur une circulation du liquide est maintenue par le flux de liquide entraîné par le flux de gaz et par un reflux depuis le collecteur (10 + 6) dans le liquide retenu.

3. Procédé suivant la revendication 1 ou 2, caractérisé en ce que les filets de liquide s'écoulent vers le bas dans un espace annulaire externe (10) du siphon isolateur, le liquide s'écoulant de cet endroit dans une chambre d'accumulation (6) et par l'intermédiaire d'au moins une ouverture de refluement (5) dans un espace annulaire interne (4) où le flux de gaz est amené au contact du liquide par le tube plongeur (2).

4. Procédé suivant l'une quelconque des revendications 1 à 3, caractérisé en ce que des tôles de renvoi (14) sont utilisées comme chicanes produisant des filets de liquide.

5. Procédé suivant la revendication 4, caractérisé en ce que les filets de liquide sont produits par plusieurs, de préférence deux, rangées de tôles de renvoi (14).

6. Procédé suivant la revendication 5, caractérisé en ce que les filets de liquide apparaissant à une rangée de tôles de renvoi (14) de la première à l'avant-dernière dans la direction d'écoulement sont amenés à la rangée suivante de tôles de renvoi (14) dans la direction d'écoulement.

7. Procédé suivant l'une quelconque des revendications 1 à 6, caractérisé en ce que le flux de gaz (1) est amené au contact du liquide retenu via une extrémité de tube plongeur (3) profilée en dents de scie.

8. Procédé suivant l'une quelconque des revendications 1 à 7, caractérisé en ce qu'un flux rotatoire est produit par une inclinaison oblique des dents de scie de l'extrémité du tube plongeur (3).

9. Procédé suivant l'une quelconque des revendications 1 à 8, caractérisé en ce que le flux de gaz/liquide (15) présente une charge, c'est-à-dire un rapport entre la masse du liquide et la masse du gaz de 3 à 5.

10. Siphon isolateur comprenant un tube plongeur (2) disposé verticalement en son centre, caractérisé par un espace annulaire interne (4) disposé autour de l'extrémité inférieure du tube plongeur (3) et limité vers l'extérieur par un tube guide (8) s'élevant plus haut que l'extrémité inférieure du tube plongeur (3), un écran d'impact (12) formant un angle de 70 à 110°, de préférence un angle droit, avec le tube plongeur (2) et comprenant, à son extrémité extérieure, un rebord de renvoi (13) formant un angle de 70 à 110°, de préférence de 90°, sur lequel sont montées des chicanes (14) produisant des filets de liquide, et un collecteur (10 + 6) communiquant, conformément à la technique des fluides, avec l'espace annulaire interne (4) et limité vers l'extérieur par l'enveloppe (9) du siphon isolateur.

11. Siphon isolateur suivant la revendication 10, caractérisé en ce que des tôles de renvoi (14) sont disposées en tant que chicanes symétriquement sur le rebord de renvoi (13).

12. Siphon isolateur suivant la revendication 11, caractérisé en ce que les tôles de renvoi se présentent sous la forme d'un toit et forment un angle de 15 à 90°, de préférence de 20 à 40°.

13. Siphon isolateur suivant l'une quelconque des revendications 10 à 12, caractérisé en ce que l'extrémité inférieure du tube plongeur (2) est profilée en dents de scie (3).

14. Siphon isolateur suivant la revendication 13, caractérisé en ce que les dents de scie (3) sont inclinées.

15. Siphon isolateur suivant l'une quelconque des revendications 10 à 14, caractérisé en ce que l'espace annulaire interne (4) communique, conformément à la technique des fluides, avec le collecteur (10 + 6) par l'intermédiaire d'au moins une ouverture de refluement, de préférence un tube de refluement (5).

16. Siphon isolateur suivant la revendication 15, caractérisé en ce que le diamètre de l'ouverture de refluement ou du tube de refluement (5) représente 20 à 50%, de préférence 30 à 40% du diamètre du tube plongeur (2).

17. Siphon isolateur suivant la revendication 15 ou 16, caractérisé en ce que la ou les ouvertures de refluement ou le ou les tubes de refluement (5) sont installés dans une paroi intermédiaire (7) délimitant avec le tube guide (8) une chambre d'accumulation (6) qui présente des ouvertures (11) vers un espace annulaire externe (10).

18. Siphon isolateur suivant la revendication 17, caractérisé en ce que les ouvertures (11) entre la chambre d'accumulation (6) et l'espace annulaire externe (10) se présentent sous la forme de fentes (11) ou de rangées d'orifices disposées dans la zone inférieure de la chambre d'accumulation (6).

19. Siphon isolateur suivant la revendication 17 ou 18, caractérisé en ce que la surface couverte par les orifices (11) représente 1 à 5 fois la surface de la section transversale de la ou des ouvertures de refluement ou du ou des tubes de refluement (5).
